# EUROPÄISCHE PATENTSCHRIFT

(11) **EP 2 483 593 B1**
(45) Veröffentlichungstag und Bekanntmachung des Hinweises auf die Patenterteilung: **05.03.2014**
(21) Anmeldenummer: 10779685.6
(22) Anmeldetag: 30.09.2010
(51) Int. Cl.: F21K 99/00

(54) **LAMPE MIT VARIABLEM SUBSTRAT ALS UNTERGRUND FÜR LICHTQUELLE**
LAMP WITH VARIABLE SUBSTRATE AS BASE FOR THE LIGHTSOURCE
LAMPE AVEC SUBSTRATE VARIABLE COMME BASE POUR LA SOURCE LUMINEUX

(30) Priorität: 30.09.2009 DE 102009045162
(43) Veröffentlichungstag der Anmeldung: 08.08.2012
(73) Patentinhaber: CeramTec GmbH, 73207 Plochingen (DE)
(72) Erfinder: DOHN, Alexander, 96117 Memmelsdorf (DE); DEGELMANN, Karl, 95615 Marktredwitz (DE); SCHNAGL, Christian, 95186 Höchstädt (DE); VEITL, Armin, 71272 Renningen (DE)
(74) Vertreter: Scherzberg, Andreas Hans
(86) Internationale Anmeldenummer: PCT/EP2010/005957
(87) Internationale Veröffentlichungsnummer: WO 2011/038909

(56) Entgegenhaltungen:
- WO-A1-2010/031810
- US-A1- 2007 230 188
- US-A1- 2008 149 945

## Beschreibung

Die Erfindung betrifft eine Lampe nach dem Oberbegriff des Anspruchs 1.

### Stand der Technik :

Keramische Lampen sind nach heutigem Stand meist für eine bestimmte Lichtquelle (LED, Fluoreszenzröhre, Glühfaden) optimal konstruiert. Dadurch wird die benötigte Wärmeabfuhr fest einkonstruiert. Nachteil ist, dass für jede Variante der eigentlichen Lichtquelle eine Neukonstruktion der Lampe notwendig und die Herstellung unflexibel wird. Es können kaum Bauteile der verschiedenen Lampen untereinander getauscht werden.

US 2007/0230188 A1 beschreibt eine Lampe nach dem Oberbegriff des Anspruchs 1.

US 2008/0149945 A1 beschreibt ein Substrat aus Aluminiumnitrid.

Figur 2 zeigt eine derartige Lampe nach dem Stand der Technik.

Die Lampe zur Aufnahme einer LED als Leuchtmittel besteht aus einem Unterteil 1 als Lampensockel und Trageelement für die LED und zur Zuführung der elektrischen Anschlussdrähte zur LED. Die Montagevorrichtung für die LED ist in das Unterteil 1 bzw. in den Lampensockel integriert und besteht aus einem Wolfram-Nickel-Aufnahmebereich 14, auf den die LED aufgelötet wird. Ein Lampenschirm 3 umgibt die LED. Der Nachteil dieser Lampe besteht darin, dass nur durch eine Neukonstruktion die Lampe an verschiedene Lichtquellen mit unterschiedlicher Wärmeentwicklung angepasst werden kann. Der Lampensockel besteht aus einer einzigen Keramik, so dass bei einem Materialwechsel wegen besserer Wärmeleitung oder aus Design-Gründen immer der gesamte Lampensockel die Farbe der neuen Keramik annimmt und so keine individuelle Anpassungen an die verschiedensten Farbgestaltungen des Lampenschrirms möglich ist. Die Farbe des Lampensockels ist im Falle von AIN als technisch bevorzugten Werkstoff kaum zu variieren und zum Beispiel an einen kräftig gefärbten Lampenschirm anzupassen.

In folgenden Schriften werden Sockellampen auch mit GU10 beschrieben.

DE 10233073 B3, DE 19539808 C2, DE 19539809 A1, DE 20102325 U1, DE 20310313 U1, DE 29620098 U1, DE 69130738 T2, DE 69223391 T2, DE 69229592 T2, DE 102004004651 B3, DE 102006022133 A1, DE 202006014239 U1, DE 202008007159 U1, DE 202008011023 U1, EP 1855052 A2, US 20070159420 A1.

Der Erfindung liegt die Aufgabe zugrunde, eine Lampe nach dem Oberbegriff des Anspruchs 1 so zu verbessern, dass das Unterteil bzw. der Lampensockel an die verschiedensten Materialien oder Design-Anforderungen angepasst werden kann, ohne dass die technischen Notwendigkeiten vernachlässigt werden. Außerdem soll die Herstellung flexibel und Bauteile der verschiedenen Lampen untereinander tauschbar sein.

Erfindungsgemäß wird diese Aufgabe durch die Merkmale des Anspruchs 1 gelöst.

Dadurch, dass die Montagevorrichtung ein separates Montagesubstrat mit einer Bruchfestigkeit zwischen 100 und 1.000 MPa ist, der Werkstoff des Montagesubstrats eine Wärmeleitfähigkeit zwischen 10 und 250 W/m°K hat und das Montagesubstrat auf dem Unterteil angeordnet ist, sind die technischen Notwendigkeiten erfüllt bzw. erfüllbar und gleichzeitig ist das Unterteil bzw. der Lampensockel an die verschiedensten Materialien oder Design-Anforderungen anpassbar. Hierdurch ist die Herstellung flexibel und Bauteile der verschiedenen Lampen lassen sich untereinander tauschen. Auf dem Montagesubstrat ist bevorzugt zumindest ein Metallisierungsbereich zum Anlöten der LED aufgebracht. Dieser Metallisierungsbereich besteht in einer Ausgestaltung aus Wolfram-Nickel, wobei die Metallisierungsbereiche aus Wolfram bestehen und chemisch vernickelt sind.

In einer vorteilhaften Ausgestaltung der Erfindung hat der Werkstoff des Montagesubstrats eine Wärmeleitfähigkeit zwischen 20 und 200 W/m°K.

Erfindungsgemäß besteht das Montagesubstrat aus einer Keramik. Keramiken könnenn eine herausragende Wärmeleitfähigkeit und eine hohe Bruchfestigkeit haben. Sie eignen sich daher vorzüglich für ein Montagesubstrat. Die Oberfläche des Keramiksubstrats enthält erfindungsgemäß versinterte Metallisierungsbereiche zum Anlöten der oder die LED/LED's.

Bevorzugt sind im Montagesubstrat Durchführungen für die elektrischen Anschlussdrähte angeordnet. Diese Anschlussdrähte sind mit den Metallisierungsbereichen elektrisch leitend verbunden.

In einer erfinderischen Ausgestaltung ist das Montagesubstrat eine scheibenförmige Montagescheibe. Scheiben lassen sich leicht herstellen und sind auch einfach auf dem Unterteil anzuordnen. LED lassen sich auf Montagescheiben leicht anlöten, da die Oberflächen eben sind.

Erfindungsgemäß besteht die Lampe modulartig aus drei keramischen Teilen, nämlich aus dem Unterteil, dem Montagesubstrat und dem Lampenschirm. Der Lampenschirm weist auf seiner Außenfläche sich in Längsrichtung erstreckende Rippen auf, die zur Kühlung die Oberfläche vergrößern. Keramiken lassen sich in den verschiedensten Farben herstellen, so dass der Lampenschirm an individuelle Design-Vorgaben anpassbar ist. Dies trifft ebenso auf das Unterteil als Lampensockel zu. Das Montagesubstrat ist von Außen nicht sichtbar, so dass dessen Keramik ausschließlich an die technischen Erfordernisse angepasst werden kann. Die Farbe des Montagesubstrats ist nicht von Bedeutung, da es von Außen nicht sichtbar ist.

Zur Materialeinsparung und leichteren Herstellung ist das Unterteil zylinderförmig mit einem inneren Hohlraum und zwei Stirnflächen ausgebildet, wobei die erste Stirnfläche verschlossen ist und Durchgänge oder Anschlusselemente für die Anschlussdrähte aufweist und die zweite Stirnfläche vom Montagesubstrat verschlossen ist. Das Montagesubstrat bildet in dieser Ausführungsform den Verschluss des Unterteils, wodurch Material eingespart wird und gleichzeitig ein optimaler Sitz des Montagesubstrats gegeben ist.

Zur optimalen Verbindung weist bevorzugt das zum Montagesubstrat gewandte äußere obere Ende des Unterteils einen radial auskragenden Absatz auf, auf dem der Lampenschirm aufsitzt und das äußere obere Ende des Unterteils umgreift. Unterteil und Lampenschirm bilden so eine Einheit und lassen sich leicht aneinander befestigen.

Bevorzugt weist das Montagesubstrat an seinem Außenumfang einen radialen Einzug auf, auf dem ein Absatz des Lampenschirms aufsitzt und das Montagesubstrat umgreift. Das Montagesubstrat ist hierdurch fest verankert.

Das Montagesubstrat kann auch mittels einer Verschraubung, Verklebung oder einem Bajonettverschluss mit den anderen Teilen der Lampe verbunden sein.

Das Montagesubstrat kann auch mechanisch und/oder chemisch (Verkleben, Aktivlöten, Glaslöten, Metallisieren oder Löten) mit den anderen Teilen der Lampe verbunden sein.

Bevorzugt umgreift der Lampenschirm das Montagesubstrat vollständig, so dass es von Außen nicht sichtbar ist. Erst dieses Verstecken im Inneren der Lampe macht es möglich, die Keramik ausschließlich nach den technischen Anforderungen auszuwählen und nicht nach Designwünschen.

In einer bevorzugten Ausgestaltung der Erfindung besteht das Montagesubstrat aus hochwärmeleitfähigem Aluminiumnitrid AlN. Mit Aluminiumnitrid sind die technischen Anforderungen der Bruchfestigkeit und Wärmeleitfähigkeit bestens zu erfüllen.

Der Lampenschirm besteht in einer bevorzugten Ausführungsform aus rubinfarbenem Aluminiumoxid miteiner Chromoxiddotierung.

Bevorzugt bestehen alle oder einige der keramischen Teile der Lampe aus Aluminiumoxid, glashaltig oder rein, ohne oder mit Additiven, beispielsweise Cr203 als Additiv, mit einer Wärmeleitfähigkeit von 20 bis 40 W/m°K, oder Aluminiumnitrid mit einer Wärmeleitfähigkeit von 160 bis 200 W/m°K.

In einer anderen Ausführungsform bestehen alle oder einige der keramischen Teile der Lampe aus einer durchsichtigen, transparenten, durchscheinenden oder transluzenten Keramik. Hierdurch ist das Design modebewusst anzupassen.

Bevorzugt sind die Anschlussdrähte durch den Hohlraum im Unterteil bis zum Montagesubstrat geführt und sind dort elektrisch mit dem Montagesubstrat oder direkt der LED verbunden.

Die Lampe ist bevorzugt eine Sockel-GU10 Lampe.

Eine Lampe mit auswechselbarem Montagesubstrat für die Lichtquelle wird vorgestellt. Dieses Montagesubstrat kann in Material (unterschiedliche Wärmeleitfähigkeit) und Stärke variiert und an die abzuführende Wärmemenge der Lichtquelle angepasst werden. Mit Hilfe einer Verschraubung, Verklebung, Bajonettverschlusses oder ähnliches wird das Montagesubstrat mit den Teilen des restlichen Lampenkörpers mechanisch und/oder chemisch (Verkleben, Aktivlöten, Glaslöten, Metallisieren und Löten) verbunden. Dieses Montagesubstrat kann auch aus anderem Material (andere Keramik, Metall etc.) als die anderen (sichtbaren) Lampenteile bestehen und auch andersfarbig sein, weil beispielsweise Aluminiumoxid durch Dotierungen stark gefärbt werden kann, das wegen seiner guten Wärmeleitfähigkeit als Montagesubstrat attraktive aber graue Aluminiumnitrid hingegen nicht. Im Inneren der Lampe ist es aber nicht sichtbar und muss nur seinen technischen Zweck erfüllen.

Das Substrat selber kann hergestellt werden durch die bekannten Verfahren der Formgebung wie Trockenpressen, Spritzgießen im Falle von Keramik, durch Aufschmelzen von Glas auf Metall im Falle eines emaillierten Metalls, Spritzgiessen im Falle von Kunststoff usw.

Nachfolgend wird anhand Figur 1 eine erfindungsgemäße Lampe beschrieben. Figur 3 zeigt ein erfindungsgemäßes Keramiksubstrat 4.

Eine erfindungsgemäße Sockel-GU10 Lampe besteht aus einem Unterteil 1 mit Stromzuführung 2, Lampenschirm 3 und aufklebbarem Montagesubstrat 4.

Das Montagesubstrat 4 ist in diesem Beispiel eine Montagescheibe für die LED und besteht aus unattraktivem grauem hochwärmeleitfähigem AIN, der Lampenschirm 3 aus rubinfarbenem Aluminiumoxid mit Chromoxiddotierung. Das Montagesubstrat 4 ist nicht sichtbar. Der Lampenkörper bzw. Lampenschirm 3 wird mit einer Glasscheibe (nicht gezeigt) am oberen Ende des Lampenschirms 3 abgeschlossen.

Auf der Oberfläche des Keramiksubstrats 4 sind versinterte Metallisierungsbereiche 15 zum Anlöten der oder die LED/LED's angeordnet. Bevorzugt sind im Montagesubstrat Durchführungen 16 oder Steckerelemente für die elektrischen Anschlussdrähte angeordnet. Diese Anschlussdrähte werden mit den Metallisierungsbereichen 15 elektrisch leitend verbunden. Auf dem Montagesubstrat 4 können beliebig viele Metallisierungsbereiche 15 angeordnet sein.

Das Montagesubstrat 4 weist einen radialen Einzug 13 an der zum Metallisierungsbereich 15 gewandten Umfangsfläche zur besseren Fixierung auf.

Erfindungsgemäß ist die Lampe modulartig aus drei keramischen Teilen gebildet, nämlich aus einem Unterteil 1 mit einer Stromzuführung 2, einem Montagesubstrat 4 bzw. Montagescheibe und einem Lampenschirm 3. Durch die Stromzuführung 2 werden zum Beispiel elektrische Anschlussdrähte (nicht gezeigt in der Figur) in das Unterteil 1 geführt und innerhalb des Unterteils 1 bis zum Montagesubstrat 4. Das Montagesubstrat 4 besteht aus einer Keramik mit bevorzugt einer hohen Wärmeableitung. Auf dem Montagesubstrat 4 werden eine Lichtquelle oder auch mehrere Lichtquellen befestigt. Als Lichtquellen werden bevorzugt LED verwendet. Der Lampenschirm 3 besteht ebenfalls bevorzugt aus einer Keramik mit Kühlrippen 5 auf seiner Außenfläche. Die Kühlrippen 5 erstrecken sich in Längsrichtung des Lampenschirms 3.

In dieser Beschreibung ist für das Montagesubstrat 4 eine Montagescheibe gezeigt. Montagesubstrat ist der allgemeinere Begriff, da das Montagesubstrat nur bevorzugt eine Montagescheibe ist. Das Montagesubstrat kann auch nicht scheibenförmig ausgebildet sein. Ansonsten beschreiben beide Begriffe den gleichen Gegenstand.

Zur besseren Befestigung des Lampenschirms 3 auf dem Unterteil 1 weist dieser auf seiner Innenfläche einen Absatz 8 auf, mit welchem der Lampenschirm 3 auf einem entsprechenden Absatz oder Einzug 13 auf dem Montagesubstrat 4 aufsitzt. Das untere Ende des Lampenschirms 3 umgreift dabei das Montagesubstrat 4 und das obere Ende 12 des Unterteils 1. Das Montagesubstrat 4 ist so zwischen dem Lampenschirm 3 und dem Unterteil 1 angeordnet, dass es von außen nicht sichtbar ist. Das obere, der Montagescheibe 4 abgewandte Ende des Lampenschirms 3 weist einen inneren Absatz 6 zur Aufnahme einer Glasscheibe auf. Bevorzugt ist das Unterteil 1 zylinderförmig mit einem inneren Hohlraum 7 ausgebildet. Hierdurch wird Material eingespart.

Die erfindungsgemäße Lampe besteht somit aus einem Unterteil 1, einer Montagescheibe 4 und einem Lampenschirm 3, der die Lichtquelle, eine LED, umgibt. Auf dem Montagesubstrat 4 wird die Lichtquelle befestigt.

Der Lampenschirm 3, der die LED (Lichtquelle) umgibt, hat drei Funktionen. Er schützt die LED vor Beschädigungen und durch seine Farbgestaltung nimmt er Einfluss auf die Farbe des abgestrahlten Lichts. In der Hauptsache dient er aber als heat sink, also zur Wärmeableitung der durch die LED erzeugten Wärme an die Umgebungsluft. Zur Vergrößerung der Oberfläche kann der Lampenschirm auf seinem Umfang verteilt Gebilde aufweisen wie beispielsweise Kühlrippen 5, deren Querschnitte beliebige Formen haben können. Auch die Form des Lampenschirms 3 kann beliebig sein. Sie kann außer rund beispielsweise vieleckig, oval oder elliptisch sein.

Der Lampenschirm 3 kann mit dem Unterteil 1 verklebt oder anderweitig fest verbunden sein.

Der Werkstoff der Lampe muss wärmebeständig sein. Ein besonders geeigneter Werkstoff für die Lampe ist ein keramischer Werkstoff mit einer guten Wärmeleitfähigkeit, beispielsweise Aluminiumoxid, glashaltig oder rein, ohne oder mit Additiven, beispielsweise Cr203, mit einer Wärmeleitfähigkeit von 20 bis 40 W/m°K, oder Aluminiumnitrid mit einer Wärmeleitfähigkeit von 160 bis 200 W/m°K. Je nach vorgesehenem Beleuchtungseffekt kann der Werkstoff durchsichtig oder transparent durchscheinend, transluzent, sein. Die Bruchfestigkeit der keramischen Werkstoffe liegt bevorzugt zwischen 100 und 1000 MPa.

Die Grundfarbe des keramischen Werkstoffs ist weiß oder glasartig klar. Durch entsprechende, aus dem Stand der Technik bekannte Additive zum Keramikwerkstoff kann der keramische Werkstoff auch farbig sein. Durch Kombinationen von LEDs, die weißes oder farbiges Licht emittieren, mit entsprechendem keramischen Werkstoff können unterschiedliche Farbeffekte erzielt werden. Weiterhin kann der Schirm eine lichtdurchlässige Abdeckung der LED aufweisen, die klar oder farbig sein kann. Es sind folgende Farbzusammenstellungen möglich:
- Das Licht der LED hat die Grundfarbe Weiß, der keramische Werkstoff ist weiß oder glasartig.
- Das Licht der LED hat die Grundfarbe Weiß, der keramische Werkstoff ist farbig.
- Das Licht der LED ist farbig, der keramische Werkstoff ist weiß oder glasartig.
- Das Licht der LED ist farbig, der keramische Werkstoff ist farbig.
- Das Licht der LED hat die Grundfarbe Weiß, der keramische Werkstoff ist weiß oder glasartig und die Abdeckung über der LED ist farblos.
- Das Licht der LED hat die Grundfarbe Weiß, der keramische Werkstoff ist weiß oder glasartig und die Abdeckung über der LED ist farbig.
- Das Licht der LED hat die Grundfarbe Weiß, der keramische Werkstoff ist farbig und die Abdeckung über der LED ist farblos.
- Das Licht der LED ist farbig, der keramische Werkstoff ist weiß oder glasartig und die Abdeckung über der LED ist farblos.
- Das Licht der LED ist farbig, der keramische Werkstoff ist farbig und die Abdeckung über der LED ist farblos.
- Das Licht der LED ist farbig, der keramische Werkstoff ist farbig und die Abdeckung über der LED ist farbig.

Das Unterteil 1 kann auch als Stecker zur Herstellung von Steckverbindungen mit entsprechenden Steckdosen oder mit Gewinden zum Einschrauben in Halterungen oder, bei mit Anschlusspolen belegten Sockeln, in Lampenfassungen ausgestattet sein.

Der Lampenschirm 3 hat auf seinem Umfang gleichmäßig verteilt Kühlrippen 5, so dass der Umriss des Lampenschirms 3 an seiner Öffnung aussieht wie ein Zahnrad. Die Kühlrippen 5 sind, insbesondere bei Hochleistungs-LEDs, von Vorteil, um die entstehende Wärme an die Umgebungsluft abzuführen. Ihr Querschnitt kann auch jede andere mögliche Form annehmen wie beispielsweise halbrund oder halbelliptisch. Bei LEDs mit niedrigen Wärmeverlusten kann der Schirm auch glatt sein. Der Schirm kann ebenfalls unterschiedliche Formen aufweisen, beispielsweise oval oder vieleckig.

## Patentansprüche

1. Lampe zur Aufnahme mindestens einer LED als Leuchtmittel, mit einem Unterteil (1) als Trageelement und zur Zuführung der elektrischen Anschlussdrähte zu einer die mindestens eine LED tragenden Montagevorrichtung und mit einem Lampenschirm (3), wobei die Montagevorrichtung ein separates Montagesubstrat (4) mit einer Bruchfestigkeit zwischen 100 und 1.000 MPa ist, der Werkstoff des Montagesubstrats (4) eine Wärmeleitfähigkeit zwischen 10 und 250 W/m°K hat und das Montagesubstrat (4) auf dem Unterteil (1) angeordnet ist, **dadurch gekennzeichnet, dass** das Montagesubstrat (4) aus einer Keramik besteht, auf dem Keramiksubstrat (4) versinterte Metallisierungsbereiche 15 zum Anlöten der oder die LED/LED's angeordnet sind und die Lampe modulartig aus drei keramischen Teilen besteht, nämlich aus dem Unterteil (1), dem Montagesubstrat (4) und dem Lampenschirm (3).

2. Lampe nach Anspruch 1, **dadurch gekennzeichnet, dass** das Unterteil (1) zylinderförmig mit einem inneren Hohlraum (7) und zwei Stirnflächen (9, 10) ausgebildet ist, wobei die erste Stirnfläche (9) verschlossen ist und Durchgänge (11) oder Anschlusselemente für die Anschlussdrähte aufweist und die zweite Stirnfläche (10) vom Montagesubstrat (4) verschlossen ist.

3. Lampe nach Anspruch 1 oder 2, **dadurch gekennzeichnet, dass** das zum Montagesubstrat (4) gewandte äußere obere Ende des Unterteils (1) einen radial auskragenden Absatz (8) aufweist, auf dem der Lampenschirm (3) aufsitzt und das äußere obere Ende (12) des Unterteils (1) umgreift.

4. Lampe nach einem der Ansprüche 1 bis 3, **dadurch gekennzeichnet, dass** das Montagesubstrat (4) an seinem Außenumfang einen radialen Einzug (13) aufweist, auf dem ein Absatz des Lampenschirms (3) aufsitzt und das Montagesubstrat (4) umgreift.

5. Lampe nach einem der Ansprüche 1 bis 4, **dadurch gekennzeichnet, dass** das Montagesubstrat (4) mittels einer Verschraubung, Verklebung oder einem Bajonettverschluss mit den anderen Teilen der Lampe verbunden ist.

6. Lampe nach einem der Ansprüche 1 bis 5, **dadurch gekennzeichnet, dass** das Montagesubstrat (4) mechanisch und/oder chemisch (Verkleben, Aktivlöten, Glaslöten, Metallisieren oder Löten) mit den anderen Teilen der Lampe verbunden ist.

7. Lampe nach einem der Ansprüche 1 bis 6, **dadurch gekennzeichnet, dass** der Lampenschirm (3) das Montagesubstrat (4) vollständig umgreift, so dass es von Außen nicht sichtbar ist.

8. Lampe nach einem der Ansprüche 1 bis 7, **dadurch gekennzeichnet, dass** das Montagesubstrat (4) aus hochwärmeleitfähigem Aluminiumnitrid AIN besteht.

9. Lampe nach einem der Ansprüche 1 bis 8, **dadurch gekennzeichnet, dass** der Lampenschirm (3) aus rubinfarbenem Aluminiumoxid mit Chromoxiddotierung besteht.

10. Lampe nach einem der Ansprüche 1 bis 9, **dadurch gekennzeichnet, dass** alle oder einige der keramischen Teile der Lampe aus Aluminiumoxid, glashaltig oder rein, ohne oder mit Additiven, beispielsweise Cr203 als Additiv, mit einer Wärmeleitfähigkeit von 20 bis 40 W/m°K, oder Aluminiumnitrid mit einer Wärmeleitfähigkeit von 160 bis 200 W/m°K bestehen.

11. Lampe nach einem der Ansprüche 1 bis 10, **dadurch gekennzeichnet, dass** alle oder einige der keramischen Teile der Lampe aus einer durchsichtigen, transparenten, durchscheinenden oder transluzenten Keramik bestehen.

12. Lampe nach einem der Ansprüche 1 bis 11, **dadurch gekennzeichnet, dass** die Anschlussdrähte durch den Hohlraum (7) im Unterteil (1) bis zum Montagesubstrat (4) geführt sind und dort elektrisch mit dem Montagesubstrat (4) oder direkt mit der LED verbunden sind.

## Claims

1. A lamp for receiving at least one LED as illuminating means, having a bottom part (1) as carrier element and for feeding the electrical connecting wires to a mounting device carrying the at least one LED, and having a lamp shade (3), wherein the mounting device is a separate mounting substrate (4) having a breaking strength of from 100 to 1000 MPa, the material of the mounting substrate (4) has a thermal conductivity of from 10 to 250 W/m°K, and the mounting substrate (4) is arranged on the bottom part (1), **characterised in that** the mounting substrate (4) consists of a ceramic; sintered metallised regions (15) for soldering of the LED/LEDs are arranged on the ceramic substrate (4); and the lamp consists, in a modular manner, of three ceramic parts, namely the bottom part (1), the mounting substrate (4) and the lamp shade (3).

2. A lamp according to claim 1, **characterised in that** the bottom part (1) is cylindrical with an inner cavity (7) and two end faces (9, 10), the first end face (9) being closed and having ducts (11) or connecting elements for the connecting wires, and the second end face (10) being closed off by the mounting substrate (4).

3. A lamp according to claim 1 or 2, **characterised in that** the outer upper end of the bottom part (1) facing the mounting substrate (4) has a radially projecting shoulder (8) on which the lamp shade (3) rests and encloses the outer upper end (12) of the bottom part (1).

4. A lamp according to one of claims 1 to 3, **characterised in that** the mounting substrate (4) has on its outer periphery a radial indented portion (13) on which a shoulder of the lamp shade (3) rests and encloses the mounting substrate (4).

5. A lamp according to one of claims 1 to 4, **characterised in that** the mounting substrate (4) is connected to the other parts of the lamp by means of screwing, adhesive bonding or a bayonet fixing.

6. A lamp according to one of claims 1 to 5, **characterised in that** the mounting substrate (4) is connected to the other parts of the lamp mechanically and/or chemically (adhesive bonding, active soldering, glass soldering, metallisation or soldering).

7. A lamp according to one of claims 1 to 6, **characterised in that** the lamp shade (3) encloses the mounting substrate (4) completely so that it is not visible from the outside.

8. A lamp according to one of claims 1 to 7, **characterised in that** the mounting substrate (4) consists of highly thermally conductive aluminium nitride AlN.

9. A lamp according to one of claims 1 to 8, **characterised in that** the lamp shade (3) consists of ruby-coloured aluminium oxide doped with chromium oxide.

10. A lamp according to one of claims 1 to 9, **characterised in that** all or some of the ceramic parts of the lamp consist of aluminium oxide, glass-containing or pure, without or with additives, for example Cr₂O₃ as additive, having a thermal conductivity of from 20 to 40 W/m°K, or aluminium nitride having a thermal conductivity of from 160 to 200 W/m°K.

11. A lamp according to one of claims 1 to 10, **characterised in that** all or some of the ceramic parts of the lamp consist of a clear, transparent, see-through or translucent ceramic.

12. A lamp according to one of claims 1 to 11, **characterised in that** the connecting wires are guided through the cavity (7) in the bottom part (1) to the mounting substrate (4), where they are connected electrically to the mounting substrate (4) or directly to the LED.

## Revendications

1. Lampe destinée à recevoir au moins une LED en tant que moyen d'éclairage, comprenant une partie inférieure (1) en tant qu'élément de support et pour l'amenée des fils de raccordement électriques à un dispositif de montage portant la LED, au nombre d'au moins une, et comprenant un réflecteur (3), le dispositif de montage étant un substrat de montage (4) distinct avec une résistance à la rupture comprise entre 100 et 1 000 MPa, le matériau du substrat de montage (4) présentant une conductivité thermique comprise entre 10 et 250 W/m°K, et le substrat de montage (4) étant disposé sur la partie inférieure (1), **caractérisée en ce que** le substrat de montage (4) est constitué d'une céramique, que des zones de métallisation 15 frittées, destinées au brasage de la ou des LED(s), sont disposées sur le substrat en céramique (4), et que la lampe est constituée de façon modulaire de trois parties céramiques, à savoir de la partie inférieure (1), du substrat de montage (4) et du réflecteur (3).

2. Lampe selon la revendication 1, **caractérisée en ce que** la partie inférieure (1) est réalisée en forme de cylindre, avec une cavité intérieure (7) et deux faces frontales (9, 10), la première face frontale (9) étant fermée et présentant des passages (11) ou des éléments de raccordement pour les fils de raccordement, et la deuxième face frontale (10) étant fermée par le substrat de montage (4).

3. Lampe selon la revendication 1 ou 2, **caractérisée en ce que** l'extrémité supérieure extérieure de la partie inférieure (1), qui est tournée vers le substrat de montage (4), présente un épaulement (8) faisant saillie dans le sens radial, sur lequel repose le réflecteur (3) et entoure l'extrémité supérieure extérieure (12)de la partie inférieure (1).

4. Lampe selon une des revendications 1 à 3, **caractérisée en ce que** le substrat de montage (4) présente sur son pourtour extérieur une partie en retrait (13) radiale, sur laquelle repose un épaulement du réflecteur (3) et entoure le substrat de montage (4).

5. Lampe selon une des revendications 1 à 4, **caractérisée en ce que** le substrat de montage (4) est relié aux autres parties de la lampe au moyen d'un raccord à vis, d'un raccord collé ou d'une fermeture à baïonnette.

6. Lampe selon une des revendications 1 à 5, **caractérisée en ce que** le substrat de montage (4) est relié aux autres parties de la lampe par des moyens mécaniques et/ou chimiques (collage, brasage actif, brasage par verre, métallisation ou brasage).

7. Lampe selon une des revendications 1 à 6, **caractérisée en ce que** le réflecteur (3) entoure complètement le substrat de montage (4), de sorte qu'il n'est pas visible de l'extérieur.

8. Lampe selon une des revendications 1 à 7, **caractérisée en ce que** le substrat de montage (4) est constitué de nitrure d'aluminium AIN à conductivité thermique élevée.

9. Lampe selon une des revendications 1 à 8, **caractérisée en ce que** le réflecteur (3) est constitué d'oxyde d'aluminium couleur rubis dopé à l'oxyde de chrome.

10. Lampe selon une des revendications 1 à 9, **caractérisée en ce que** toutes les parties ou quelques-unes des parties céramiques de la lampe sont constituées d'oxyde d'aluminium, contenant du verre ou pur, sans ou avec des additifs, par exemple du Cr203 en tant qu'additif, avec une conductivité thermique allant de 20 à 40 W/m°K, ou de nitrure d'aluminium avec une conductivité thermique allant de 160 à 200 W/m°K.

11. Lampe selon une des revendications 1 à 10, **caractérisée en ce que** toutes les parties ou quelques-unes des parties céramiques de la lampe sont constituées d'une céramique diaphane, transparente ou translucide.

12. Lampe selon une des revendications 1 à 11, **caractérisée en ce que** les fils de raccordement sont guidés à travers la cavité (7) dans la partie inférieure (1), jusqu'au substrat de montage (4) où ils sont reliés électriquement au substrat de montage (4) ou directement à la LED.
